# FASCICULE DE BREVET EUROPEEN

(11) **EP 0 090 713 B1**
(45) Date de publication et mention de la délivrance du brevet: **07.01.1987**
(21) Numéro de dépôt: 83400570.4
(22) Date de dépôt: 18.03.1983
(51) Int. Cl.: F41G 3/06, F41G 3/14

(54) **Système de conduite de tir à lunette d'observation asservie par un dispositif de poursuite automatique**
Feuerleitsystem mit einem durch ein automatisches Verfolgungsgerät gesteuerten Fernrohr
Fire control system with a sighting telescope controlled by an automatic tracking device

(30) Priorité: 26.03.1982 FR 8205247
(43) Date de publication de la demande: 05.10.1983
(73) Titulaire: THOMSON-CSF, 75008 Paris (FR)
(72) Inventeur: Dansac, Jean, F-75379 Paris Cedex 08 (FR); Pressiat, Robert, F-75379 Paris Cedex 08 (FR); Grancoin, Bernard, F-75379 Paris Cedex 08 (FR); Lepeytre, Jean-Paul, F-75379 Paris Cedex 08 (FR)
(74) Mandataire: Trocellier, Roger

## Description

La présente invention concerne un système de conduite de tir, et plus précisément un système de visée et de poursuite automatique de cible, particulièrement adapté à une utilisation sur aéronef (hélicoptère de combat notamment).

Dans un système de conduite de tir connu, un opérateur doit d'abord rechercher une cible à détruire, en utilisant notamment une lunette d'observation grossissante dont il assure l'orientation en site et en gisement au moyen d'un manche de télécommande agissant sur des moteurs d'orientation de la lunette.

L'opérateur envoie à un dispositif de poursuite automatique, pendant cette phase de recherche ou à la fin de cette phase, un ordre d'orientation forcée du dispositif de poursuite selon l'axe de la lunette; puis il décide de passer en phase de poursuite automatique et envoie au dispositif de poursuite un ordre d'orientation automatique sur une cible repérée. Le dispositif de poursuite comporte, en vue d'assurer l'exécution de ce dernier point, d'une part une optique de visée fournissant une image (vidéo par exemple) de la cible, et d'autre part des circuits d'écartométrie fonctionnant par exemple par contraste ou par corrélation, qui repèrent les déplacements de l'image de la cible dans le champ de l'optique de visée et qui assurent l'orientation adéquate du dispositif de poursuite pour ramener cette image de cible dans l'axe de visée.

Des informations sur la direction prise par le dispositif de poursuite sont transmises en permanence, avec éventuellement des corrections de tir appropriées, à une arme de destruction qui vise donc la cible tant que celle-ci reste centrée dans l'axe de visée du dispositif de poursuite, et l'opérateur peut à tout moment envoyer un ordre de tir.

Il est souhaitable que le lunette grossissante suive les déplacements du dispositif de poursuite lorsque celui-ci exécute une phase de poursuite automatique, pour que l'opérateur puisse utiliser la lunette comme moyen de contrôle visuel de la bonne exécution de la poursuite. Par exemple, en cas de perte de la cible par le dispositif de poursuite (passage derrière un rideau d'arbres etc...), l'opérateur doit pouvoir reprendre le contrôle immédiatement ou vérifier que le dispositif de poursuite rattrape tout seul le cible perdue (à la sortie du rideau d'arbres par exemple).

D'autre part, lorsque l'opérateur vise une cible avec la lunette, et demande au dispositif de poursuite de viser la même cible, il faut que l'optique de la lunette et l'optique du dispositif de poursuite visent bien le même point, sans quoi l'opérateur doit exécuter une phase suppélemen- taire de contrôle ou de recalage de l'image donnée par le dispositif de poursuite avant de passer en phase de poursuite.

Comme la lunette est grossissante, une erreur d'angle même faible entre les deux optiques peut avoir des conséquences pratiques très gênantes.

Or, lusieurs raisons concourrent à créer de telles erreurs et notamment l'erreur de parallaxe entre la lunette et l'optique du dispositif de poursuite qui, à partir de deux positions proches mais différentes, visent le même point, ou encore des erreurs angulaires dues à la déformation mécanique de la structure de l'hélicoptère qui porte le système de conduite de tir.

Le but de l'invention est de remédier à ces inconvénients.

D'autre part, on connaît par le brevet français 2 230 247 un appareil combiné de visée et de poursuite pour un système de guidage de missiles. Il comprend une lunette de visée montée pivotante et un dispositif de poursuite monté pivotant et rigidement couplé à la lunette pour pivoter avec celle-ci, les axes optiques de la lunette et du dispositif de poursuite étant approximativement collimatés. Le dispositif de poursuite a un écran photo-électrique et un système de projection capable de projeter sur ledit écran une image réelle d'une source lumineuse vers laquelle le dispositif de poursuite est dirigé. L'écran produit.des signaux électriques de coordonnées dépendant des coordonnées de décalage de l'image projetée par rapport au centre électrique de l'écran. Dans le but d'améliorer l'harmonisation du dispositif de poursuite et du dispositif de visée, il comprend en outre une source lumineuse ponctuelle, des moyens optiques pour injecter un pinceau de lumière de cette source ponctuelle dans les systèmes optiques de la lunette et du dispositif de poursuite, de sorte qu'une image de la source ponctuelle apparaît au centre du champ dans l'objectif de la lunette et qu'une image réelle de la source ponctuelle est projetée sur l'écran de poursuite. il comprend des moyens électriques d'annulation qui engendrent des tensions électriques de commande qui suppriment les signaux électriques de sortie de l'écran produits par l'image projetée de la source ponctuelle de manière à compenser tout décalage de ladite image par rapport au centre électrique de l'écran.

Cette solution ne s'avère pas assez efficace et ne peut que très difficilement s'adapter sur un système où le dispositif de poursuite et la lunette sont séparés.

Le présente invention propose un système de conduite de tir comprenant:
- un dipositif optique de poursuite automatique de cible pourvu de moteurs d'orientatioi en site et en gisement et de capteur angulaires repérant l'orientation de son axe de visée en site et en gisement;
- une lunette grossissante d'observation pourvue également de moteurs d'orientation en site et en gisement et de capteurs angulaires repérant l'orientation de son axe de visée en site et en gisement, caractérisé par le fait que:
   a) le dispositif de poursuite porte un moyen d'illumination laser émettant un rayonnement laser parallèlement à l'axe de visée de ce dispositif;
   b) la lunette porte un détecteur de rayonnement laser couplé à un circuit d'écartométrie associé susceptible de fournir un couple de signaux d'erreur représentant l'écart en site et en gisement entre le centre du détecteur correspondant à l'axe de visée de la lunette et le point de focalisation du rayonnement laser reçu après réflexion sur un obstacle;
   c) une mémoire est prévue pour recevoir et enregistrer ces signaux d'erreur dans une phase de recalage préliminaire pendant laquelle le moyen d'illumination laser émet un rayonnement laser.
   d) un circuit électrique est prévu pour recevoir des informations issues des capteurs angulaires du dispositif de poursuite et de la lunette, et pour fournir aux moteurs d'orientation de la lunette, dans une phase de poursuite automatique, des signaux de commande pour asservir la lunette aux mouvements en site et en gisement du dispositif de poursuite, le circuit électrique étant connecté pendant la phase de poursuite à la mémoire pour recevoir les signaux d'erreur enregistrés pendant la phase de recalage, ledit circuit électrique comportant des moyens pour apporter- aux signaux de commande une correction correspondant aux signaux d'erreur.

Ce recalage permet de s'affranchir efficacement des erreurs de parallaxe et des erreurs dues aux déformations de la structure de l'aéronef. Il a l'avantage de pouvoir se faire en utilisant comme moyen d'illumination laser le télémètre à laser qui est souvent prévu dans un système de conduite de tir (pour élaborer des corrections balistiques de tir en fonction de la distance de la cible), à condition que ce télémètre à laser émette effectivement parallèlement à l'axe du dispositif de visée ou même précisément selon l'axe de celui-ci.

D'autres caractéristiques et avantages de l'invention apparaîtront à le lecture de la description détaillée qui suit et qui est faite en référence aux dessins annexés dans lesquels:
- la figure 1 représente un schéma de principe de l'invention,
- la figure 2 représente schématiquement une possibilité d'agencement d'un moyen d'émission laser émettant parallèlement à l'axe optique d'un dispositif de poursuite automatique.

Le système de conduite de tir, monté par exemple sur un hélicoptère, comprend un certain nombre d'éléments dont on décrira seulement ceux qui sont nécessaires à la compréhension de l'invention. Par exemple on ne décrira pas tous les systèmes de visualisation dont le système de conduite de tir peut être pourvu pour aider l'opérateur ou le pilote.

Parmi les éléments représentés à la figure 1, on trouve une lunette d'observation grossissante 10, orientable en site et en gisement par des moteurs qui sont de préférence des moteurs-couples à entraînement électromagnétique pour éviter la présence d'engrenages dans la transmission du mouvement. La lunette 10 peut d'ailleurs être gyrostabilisée, c'est à dire qu'on applique des signaux de commande d'orientation à ces moteurs non pas directement mais par l'intermédiaire de gyromètres (gyromètres simples ou intégrateurs ou encore gyroscopes à deux axes à suspension accordée) fixés sur le lunette, ces gyromètres ayant pour axes sensibles les axes de rotation en site et en gisement.

Pour simplifier la description de l'invention, on n'a représenté sur la figure 1 qu'un moteur d'orientation en gisement 12 pour le lunette; toute la description sera d'ailleurs faite uniquement en référence aux axes de rotation en gisement, étant entendu que deux voies de circuits indépendantes analogues sont nécessaires respectivement pour l'orientation en site et l'orientation en gisement.

L'axe de rotation en gisement de la lunette 10 est désigné par la référence 14. L'axe de rotation en site serait perpendiculaire au plan de la figure.

Un amplificateur 16 fournit des signaux de commande au moteur 12 (directement ou par l'intermédiaire d'un système de gyrostabilisation). On verra ci-après d'où viennent ces signaux.

Un capteur angulaire 18 permet de repérer l'orientation en gisement de la lunette; bien entendu un autre capteur est prévu pour l'orientation en site.

Par ailleurs, un dispositif de poursuite automatique 20 constitue un autre élément important du système de conduite de tir. Il est également orientable en site et en gisement (moteur d'orientation en gisement 22) autour d'une axe de rotation en gisement 24 et il est de préférence gyrostabilisé, c'est à dire qu'il reçoit des signaux de commande d'un amplificateur 26 non pas directement mais par l'intermédiaire d'un système de gyrostabilisation (non représenté ici) comprenant des gyromètres ou des gyromètres intégrateurs ou un gyroscope à suspension accordée dont les axes sensibles sont l'axe de rotation en gisement 24 et un axe de rotation en site perpendiculaire au plan de la figure 1. Les Moteurs d'entraînement du dispositif de poursuite automatique sont de préférence à entraînement électromagnétique. Des capteurs angulaires d'orientation en gisement (28) et en site (non représenté) sont prévus sur le dispositif de poursuite 20 pour repérer son orientation à tout moment.

Le dispositif de poursuite comporte un objectif pour former sur un détecteur d'image 30 l'image d'une cible située dans le champ de visée de cet objectif; l'axe optique de cet objectif est appelé axe de visée du dispositif 20 et est désigné par la référence 32.

Le détecteur d'image 30, qui peut être un tube vidicon fournissant un signal vidéo ou une matrice de détecteurs photosensibles, fournit des signaux électriques représentant l'image du champ de visée (et notamment de la cible poursuivie) à un circuit d'écartométrie 34 et éventuellement à des écrans de visualisation (moniteur de télévision etc.).

Le circuit d'écartométrie 34, qui assure la poursuite, élabore des signaux d'écart en site et en gisement représentant l'écart entre la position de la cible dans l'image et une position de référence (par exemple le centre de l'image); ces signaux sont destinés à l'amplificateur 26 qui commande les moteurs d'orientation du dispositif de visée de manière à ramener l'image de la cible sur la position de référence losque'elle tend à s'en écarter.

Le circuit d'écartométrie peut fonctionner par contraste (le bord de l'image de la cible définit une ligne de contraste dont la position peut facilement être détectée et comparée à une position de référence pour engendrer des signaux d'écart), ou encore par corrélation d'image : au moment où l'opérateur décide de passer en phase de poursuite automatique après avoir manuellement centré la cible dans le champ de visée, l'image de ce champ obtenue sur le détecteur 30 est enregistrée en mémoire comme image de référence et les images ultérieures sont corrélées avec l'image en mémoire, avec une fonction de corrélation faisant intervenir des décalages latéraux et verticaux de l'image, afin de définir des pics de corrélation qui permettent de connaître le décalage en site et gisement des images ultérieures par rapport à l'image initiale enregistrée.

Un signal d'écartométrie en gisement est transmis par le circuit 34 à l'amplificateur 26 et un signal e'écartométrie en site est prévu dans la voie analogue non représentée d'orientation en site.

Les capteurs angulaires (28 pour l'orientation en gisement) envoient des signaux à un calculateur 36 qui reçoit par ailleurs d'autres informations, et celui-ci élabore des signaux de commande d'orientation d'une arme de tir, pour donner à cette arme la même orientation que le dispositif de visée (en phase de poursuite) corrigée éventuellement en fonction de données balistiques telles que le vitesse du vent, la distance de la cible, le type d'obus, etc.

Le capteur angulaire de gisement 18 de la lunette 10 et le capteur angulaire de gisement 28 du dispositif de poursuite 20 sont reliés aux deux entrées d'un soustracteur 38 qui élabore un signal d'erreur servant à aligner les orientations de la lunette et du dispositif de poursuite. Ce signal d'erreur est appliqué à une entrée d'un autre soustracteur 40 qui reçoit sur une autre entrée un signal dit "d'errreur d'harmonisation" provenant d'une mémoire 42.

Le signal de sortie du soustracteur 40, qui correspond à l'écart entre les orientations des axes de visée de la lunette et du dispositif de poursuite, affecté d'une correction d'harmonisation, est dirigé soit vers l'entrée de l'amplificateur 26, en phase d'acquisition de cible, soit vers l'entrée de l'amplificateur 16, en phase de poursuite automatique.

Un commutateur 44 ayant une position "A" (pour phase d'acquisition) et "P" (pour phase de poursuite) est prévu à cet effet pour relier à l'entrée e l'amplificateur 26, soit la sortie du soustracteur 40 (position acquisition A), soit la sortie du circuit d'écartométrie 34 (position poursuite P).

De même, un commutateur 46 permet de diriger vers l'entrée de l'amplificateur 16, soit les signaux issus d'un manche de télécommande 48 en phase d'acquisition (position "A"), soit les signaux issus du soustracteur 40 en phase de poursuite (position "P").

Ainsi, en phase d'acquisition de cible, le dispositif de poursuite suit automatiquement l'orientation de la lunette qui est pilotée manuellement, tandis qu'en phase de poursuite la lunette suit automatiquement l'orientation du dispositif de poursuite qui est piloté par son circuit d'écarto- métrie.

On peut prévoir aussi que le commutateur 44 ait une troisième position, M, pour diriger vers l'entrée de l'amplificateur 26 des signaux issus d'un autre manche de télécommande manuelle 49.

Un troisième commutateur 50 est inséré entre l'entrée de l'amplificateur 16 et le commutateur 46, ce commutateur ayant une position normale "N" et une position dite de calage "C"; en position normale N, les signaux issus du manche de télécommande 48 ou du soustracteur 40 sont transmis à l'entrée de l'amplificateur 16; mais, en position calage C, ces signaux sont interrompus et on applique à l'entrée de l'amplificateur 16 d'autres signaux qui sont des signaux de sortie d'un circuit d'écartométrie 52 dont l'entrée provient d'un détecteur de faisceau laser 54 porté par la lunette 10.

Le détecteur 54 est avantageusement du type à quatre quadrants. Il se trouve placé sur la lunette derrière une optique de focalisation et éventuellement de filtrage sélectif d'une longueur d'onde particulière de laser, de telle sorte que si un faisceau laser parvient dans l'axe ou parallèlement à l'axe de visée de la lunette, ce faisceau tombe au centre du détecteur 54, tandis que si le rayon laser n'arrive pas tout à fait parallèlement à l'axe, il tombe sur une portion non centrale du détecteur, lequel fournit alors des signaux correspondant à l'écart en site et en gisement par rapport au centre du détecteur; ces signaux sont traités par le circuit d'écartométrie 52 et appliqués à l'entrée de l'amplificateur 16 mais seulement en position dite de calage (commutateur 50 en position C).

Le faisceau laser reçu provient de la réflexion sur un obstacle d'un faisceau émis par un illumi- nateur laser 56 agencé pour émettre parallèlement à l'axe de visée 32 (ou selon cet axe) du dispositif de poursuite; ainsi, les signaux d'écar- tométrie du circuit 52 sont une indication du décalage des points visés par la lunette et le dispositif de poursuite.

Les signaux d'écartométrie du circuit 52 sont par ailleurs appliqués à une entrée d'un soustracteur 58 qui reçoit d'autre part la sortie du soustracteur 38; la sortie du soustracteur 58 est appliquée, éventuellement à travers un interrupteur 60 ayant une position de calage C dans laquelle il est fermé (et une position normale ouverte), à l'entrée de la mémoire 42 pour y enregistrer, en phase de calage, le signal fourni par le soustracteur 58 et qui représente l'écart d'harmonisation entre la lunette et le dispositif de poursuite.

Enfin, on peut prévoir un interrupteur 62 pour relier la sortie de la mémoire 42 à l'entrée du soustracteur 40 (position normale N : interrupteur fermé, position de calage C : interrupteur ouvert).

Quant à la mémoire 42, si elle doit être commandée en écriture, il faut prévoir un signal de commande correspondant pendant la phase de calage au cours de laquelle les commutateurs 50, 60 et 62 sont basculés en position C.

Le circuit qui vient d'être décrit en référence à la figure 1 permet d'exécuter une phase d'acquisition de cible et une phase de poursuite automatique. De plus, l'opérateur peut procéder à une action de recalage de l'orientation de la lunette de la manière suivant : il choisit un obstacle se situant à une distance correspondant à une distance de cible normale et il pointe le dispositif de poursuite 20 sur cet obstacle, de préférence à l'aide du manche de télécommande 49 (commutateur 44 en position M).

Il donne alors un ordre de passage en phase de calage, qui a pour effet de basculer les commutateurs 50, 60 et 62 de la position normale N à la position calage C, et de faire émettre un rayonnement laser par l'illuminateur 56, puis d'autoriser l'écriture dans la mémoire 42.

La lunette s'oriente alors de manière à centrer si possible sur le détecteur 54 le faisceau laser reçu après réflexion sur l'obstacle visé, et on enregistre dans la mémoire une valeur dite d'erreur d'harmonisation correspondant essentiellement à l'écart angulaire qui doit exister entre les capteurs angulaires 18 et 28 pour que le dispositif de poursuite et la lunette visent le même point (qui en l'occurrence est l'obstacle visé pendant la phase de calage).

Cette erreur d'harmonisation tient compte de la parallaxe et d'autres erreurs de positionnement ou de réglage des capteurs, ainsi que de la déformation de la structure de l'hélicoptère porteur.

Quand on repasse en position normale N des interrupteurs 50, 60 et 62, cette erreur d'harmonisation est restituée par la mémoire 42 et transmise comme signal de correction à l'amplificateur 26 en phase d'acquisition ou à l'amplificateur 16 en phase de poursuite.

La figure 2 montre à titre indicatif comment on peut agencer le trajet optique d'un faisceau laser pour qu'il sorte du dispositif de poursuite 20 parallèlement à l'axe de visée 32 de ce dernier : le dispositif de poursuite porte, comme moyen d'illumination laser, plusieurs miroirs de renvoi, l'illuminateur laser proprement dit, 66, étant fixe et pouvant se trouver déporté. Un premier miroir M1, solidaire d'un support mobile en rotation autour de l'axe de rotation en site (68), renvoie le faisceau laser vers un deuxième miroir M2, puis un troisième miroir M3, solidaires du même support. Le faisceau reçu par M3 est dirigé vers un quatrième miroir M4 monté sur l'ensemble optique de visée (mobile en site et en gisement) du dispositif de poursuite 20. Le faisceau laser sort parallèlement à l'axe de visée 32 quelle que soit l'orientation en site et en gisement, du fait notamment que les miroirs M1, M3 et M4 sont placés de manière à renvoyer le faisceau soit sur l'axe de rotation en site soit sur l'axe de rotation en gisement. Les éléments optiques du dispositif de poursuite 20 n'ont pas été représentés pour simplifier la figure.

## Revendications

1. Système de conduite de tir comprenant:
- un dispositif optique (20) de poursuite automatique de cible pourvu de moteurs d'orientation (22) en site et en gisement et de capteurs angulaires (28) repérant l'orientation de son axe de visée (32) en site et en gisement; ₋
- une lunette grossissante d'observation (10) pourvue également de moteurs d'orientation (12) en site et en gisement et de capteurs angulaires (18) repérant l'oientation de son axe de visée en site et en gisement, caractérisé par le fait que:
a) le dispositif de poursuite (20) porte un moyen d'illumination laser (56) émettant un rayonnement laser parallèlement à l'axe de visée (32) de ce dispositif;
b) la lunette porte un détecteur (54) de rayonnement laser couplé à un circuit d'écartométrie (52) associé susceptible de fournir un couple de signaux d'erreur représentant l'écart en site et en gisement entre le centre du détecteur (54) correspondant à l'axe de visée de la lunette et le point de focalisation du rayonnement laser reçu après réflexion sur un obstacle;
c) une mémoire (42) est prévue pour recevoir et enregister ces signaux d'erreur dans une phase de recalage préliminaire pendant laquelle le moyen d'illumination laser (56) émet un rayonnement laser;
d) un circuit électrique (38, 40, 16) est prévu pour recevoir des informations issues des capteurs angulaires (28,18) du dispositif de poursuite (20) et de la lunette (10) et pour fournir aux moteurs d'orientation (12) de la lunette, dans une phase de poursuite automatique, des signaux de commande pour asservir la lunette aux mouvements en site et en gisement du dispositif de poursuite, le circuit électrique (38, 40, 16) étant connecté pendant la phase de poursuite à la mémoire (42) pour recevoir les signaux d'erreur enregistrés pendant la phase de recalage, ledit circuit électrique comportant des moyens (40) pour apporter aux signaux de commande une correction correspondant aux signaux d'erreur.

2. Système selon la revendication 1, caractérisé par le fait que le détecteur (54) est un détecteur à quatre quadrants placé en arrière d'un objectif de focalisation et d'un filtre sélectif laissant passer la longueur d'onde du rayonnement laser.

3. Système selon l'une quelconque des revendications 1 et 2, caractérisé par le fait que les signaux d'erreur issus du circuit d'écartométrie (52) sont amenés aux moteurs (12) d'orientation de la lunette en phase de re-calage de manière à tendre à orienter la lunette dans une direction telle que le faisceau laser réfléchi arrive au centre du détecteur (54).

4. Système selon l'une quelconque des revendications 1 à 3, caractérisé par le fait que le circuit électrique comporte un premier soustracteur (38) dont les entrées sont reliées aux capteurs angulaires (18, 28) de la lunette (10) et du dispositif de poursuite (20), et que lesdits moyens comportent un second soustracteur (40) dont les entrées sont reliées respectivement à la sortie du premier soustracteur (38) et à la sortie de la mémoire (42).

5. Système selon la revendication 4, caractérisé en ce que le circuit électrique comporte un troisième soustracteurs (58) utilisé durant la phase de recalage, connecté par une première entrée à la sortie du premier soustracteur (38), par une deuxième entrée à la sortie du circuit d'écartomé- trie (52) et par une sortie à l'entrée de la mémoire (42).

## Patentansprüche

1. Feuerleitsystem
- mit einer optischen Vorrichtung (20) zur automatischen Zielverfolung, die Ausrichtmotoren (22) für die Azimut- und die Elevationsrichtung sowie Winkelgeber (28) aufweist, mit denen die Orientierung ihrer Visierachse (32) in Azimut- und Elevationsrichtung erfaßt wird;
- mit einem vergrößernden Beobachtungsfernrohr (10), das ebenfalls Ausrichtmotoren (12) für die Azimut- und die Elevations richtung und Winkelgeber (18) aufweist, mit denen die Orientierung seiner Visierachse in Azimut-und Elevationsrichtung erfaßtwird, dadurch gekennzeichnet, daß
a) die Verfolgungsvorrichtung (20) ein Laserbeleuchtungsmittel (56) trägt, das eine Laserstrahlung parallel zur Visierachse (32) der Vorrichtung aussendet;
b) das Fernrohr einen Laserstrahlungsdetektor (54) trägt, der an einen zugeordneten Abstandsmeßkreis (52) gekoppelt ist, welcher ein Paar von Fehlersignalen liefern kann, die dem Abstand in Azimut- und Elevationsrichtung zwischen dem Zentrum des Detektors (54) entsprechend der Visierachse des Fernrohrs und dem Brennpunkt der nach Reflektion an einem Hindernis empfangenen Laserstrahlung entspricht;
c) ein Speicher (42) zum Empfang und zur Speicherung dieser Fehlersignale in einer einleitenden Ausrichtphase vorgesehen ist, während der das Laserbeleuchtungsmittel (56) eine Laserstrahlung aussendet;
d) ein elektrischer Schaltkreis (38, 40, 16) zum Empfang der von den Winkelgebern (28, 18) der Verfolgungsvorrichtung (20) und des Fernrohrs (10) und zur Lieferung von Steuersignalen an die Ausrichtmotoren (12) des Fernrohrs in einer Phase der automatischen Zielverfolgung vorgesehen ist, um das Fernrohr den Bewegungen der Verfolgungsvorrichtung in Azimut- und Elevationsrichtung nachzuführen, wobei der elektrische Kreis (38, 40, 16) während der Verfolgungsphase mit dem Speicher (42) verbunden ist, um die während der Ausrichtphase gespeicherten Fehlersignale zu empfangen, und wobei der elektrische Kreis Mittel (40) aufweist, um die Steuersignale gemäß den Fehlersignalen zu korrigieren.

2. System nach Anspruch 1, dadurch gekennzeichnet, daß der Detektor (54) ein Vierquadrantendetektor ist, der hinter einem Fokalisierobjektiv und einem Selektivfilter angeordnet ist, das die Wellenlänge der Laserstrahlung durchläßt.

3. System nach einem beliebigen der Ansprüche 1 und 2, dadurch gekennzeichnet, daß die Fehlersignale, die vom Abweichungsmeßkreis (52) stammen, den Ausrichtmotoren (12) des Fernrohrs während der Ausrichtphase zugeführt werden, so daß das Fernrohr in eine solche Richtung gebracht wird, daß der reflektierte Laserstrahl auf die Mitte des Detektors (54) fällt.

4. System nach einem beliebigen der Ansprüche 1 bis 3, dadurch gekennzeichnet, daß der elektrische Schaltkreis einen ersten Subtraktionskreis (38) aufweist, dessen Eingänge an die Winkelgeber (18, 28) des Fernrohrs (10) und der Verfolgungsvorrichtung (20) angeschlossen sind, und daß die genannten Mittel einen zweiten Subtraktionskreis (40) aufweisen, dessen Eingänge an den Ausgang des ersten Subtraktionskreises (38) bzw. an den Ausgang des Speichers (42) angeschlossen sind.

5. System nach Anspruch 4, dadurch gekennzeichnet, daß der elektrische Schaltkreis einen dritten Subtraktionskreis (58) aufweist, der während der Ausrichtphase verwendet wird und über einen ersten Eingang an den Ausgang des ersten Subtraktionskreises (38), über einen zweiten Eingang an den Ausgang des Abweichungsmeßkreises (52) und über einen Ausgang an den Eingang des Speichers (42) angeschlossen ist.

## Claims

1. A fire control comprising: -
- an optical device (20) for automatically tracking a target, including motors (22) for the orientation in the azimuth and elevation directions, and angular probes (28) detecting the orientation of its tracking axis (32) in the azimuth and elevation directions;
- an observation telescope (10) having a blow- up factor and being also provided with orientation motors (12) in the azimuth and elevation diretions, and with the angular probes (18) detecting the orientation of its tracking axis in the azimuth and the elevation directions, characterized in that:
a) the tracking device (20) bears a laser illumination means (56) emitting a laser radiation parallelly to the tracking axis (32) of said device;
b) the telescope bears a laser radiation detector (54) coupled to an associated divergence meter circuit (52) which is able to supply a couple of error signals representative for the azimuth and elevation divergence between the center of the detector (54) corresponding to the tracking axis of the telescope and the focalisation point of the laser radiation received after reflection on an obstacle;
c) a memory (42) is provided for receiving and recording these error signals in a preliminary readjustment phase during which the laser illumination means (56) emits a laser radiation;
d) an electrical circuit (38, 40, 16) is provided for receiving informations supplied by the angular probes (28, 18) of the tracking device (20) and the telescope (10) and for supplying to the orientation motors (12) of the telescope, in a phase of automatic tracking, control signals for adjusting the telescope to the azimuth and elevation movements of the tracking device, the electrical circuit (38, 40, 16) being connected during the tracking phase to the memory (42) in order to receive the error signals recorded during the readjustment phase, said electrical circuit comprising means (40) for submitting the control signals to a correction in accordance with the error signals.

2. A system according to claim 1, characterized in that the detector (54) is a four-quadrant detector located behind a focalisation objective and behind a selective filter which is a pass filter for the wavelength of the laser radiation.

3. A system according to any one of claims 1 and 2, characterized in that the error signals supplied by the divergence meter circuit (52) are supplied to the orientation motors (12) of the telescope during the readjustment phase in order to bring the telescope into such a direction that the reflected laser beam strikes the center of the detector (54).

4. A system according to any one of claims 1 to 3, characterized in that the electric circuit comprises a first subtractor (38), the inputs of which are connected to the angular probes (18, 28) of the telescope (10) and of the tracking device (20), and that said means comprise a second subtractor (40), the inputs of which are respectively connected to the output of the first subtractor (38) and to the output of the memory (42).

5. A system according to claim 4, characterized in that the electrical circuit comprises a third subtractor (58) used during the readjustment phase and connected by a first input to the output of the first subtractor (38), by a second input to the output of the divergence meter circuit (52) and by an output to the input of the memory (42).
